# EUROPÄISCHE PATENTSCHRIFT

(11) **EP 1 473 808 B1**
(45) Veröffentlichungstag und Bekanntmachung des Hinweises auf die Patenterteilung: **09.11.2011**
(21) Anmeldenummer: 04003573.5
(22) Anmeldetag: 18.02.2004
(51) Int. Cl.: H01R 33/08, F21V 19/04

(54) **Lampenfassung für zweiseitig gesockelte Leuchtstofflampen**
Lamp holder for double ended fluorescent lamps
Douille pour lampe fluorescente avec des culots à deux côtés

(30) Priorität: 29.04.2003 DE 10319431
(43) Veröffentlichungstag der Anmeldung: 03.11.2004
(73) Patentinhaber: BJB GmbH & Co. KG, 59755 Arnsberg (DE)
(72) Erfinder: Vogt, Karl-Wilhelm, 59469 Ense (DE); Greschner, Hartmut, 59757 Arnsberg (DE)
(74) Vertreter: Ostriga, Sonnet, Wirths & Roche

(56) Entgegenhaltungen:
- DE-B- 2 938 247
- US-A- 4 306 758

## Beschreibung

Die Erfindung bezieht sich auf eine Lampenfassung für zweiseitig gesockelte, jeweils zwei lampenachsparallele Sockelstifte aufweisende Leuchtstofflampen mit einem Fassungsgehäuse und darin befindlichen Kontakten sowie mit einem im Fassungskörper drehbar gelagerten Rotor, der einen Führungsschlitz zum lampenachsqueren Einführen der Lampensockelstifte aufweist.

Im Zuge der Miniaturisierung von Leuchten werden zwangsläufig auch die Leuchtengehäuse, in denen die Lampen und Lampenfassungen untergebracht sind, enger und erschweren den Einsatz und das Auswechseln der Lampen, da diese innerhalb des Leuchtengehäuses mit den Fingern einer Hand nur äußerst mühsam zu erfassen und zu handhaben sind.

US 4,306,758 A zeigt und beschreibt eine Sicherungseinrichtung zur Fixierung einer Lampe mit Sockelstiften in einer Fassung hierzu ist ein flaches schwenkbares Sicherungsglied 5 vorgesehen. Dieses wird beim Einsetzen der Lampe von Lampenkontaktstiften 15 so bewegt, dass es nach dem Einstecken der Lampe diese am Herausfallen hindert. Um die Lampe aus der Fassung nehmen zu können ist zunächst das Sicherungselement 5 zu verschwenken. Diese Veröffentlichung zeigt keine Fassung gemäß Oberbegriff des Anspruches 1.

DE 29 38 247 B zeigt und beschreibt eine Rotorfassung. Bei dieser Fassung ist eine Handhabe vorgesehen, die zwei Zapfen aufweist, die in entsprechende Löcher eines Drehteils (Rotor) eingreifen. Diese Handhabe ist auf der rückwärtigen Seite des Fassungsgehäuses 1 vorgesehen, vergrößert den Bauraum der Fassung und steht in Folge dessen der Miniaturisierung von Leuchten entgegen.

Aus DE 94 09 147 U1 ist eine Ein- und Ausbauhilfe zum Wechsel von zweiseitig gesockelten Leuchtstofflampen bekannt, die als längliche Platine auf die Kontaktstifte der Lampe aufsteckbar ist und sich im eingebauten Zustand von außen erreichbar zwischen Lampensockel und Lampenfassung befindet. Dabei weist die Platine entweder zwei Durchgangslöcher zum Durchstecken der Lampenkontaktstifte auf oder einen oder mehrere Schlitze zum nachträglichen Aufstecken der Platine auf die Lampenkontaktstifte auf. In beiden Ausführungsvarianten ist die Platine mit dem Lampensockel drehbar verbunden.

Sofern bei der einen Variante die Platine als separates Werkzeug ausgeführt ist, das bedarfsweise an die Lampenkontaktstifte angesteckt wird, besteht der Nachteil, dass dieses separate Werkzeug leicht verloren gehen kann oder umständlich in der Nähe der Leuchte aufzubewahren ist, was ebenfalls die Wahrscheinlichkeit in sich birgt, dass es im Bedarfsfall nicht zur Verfügung steht. Soweit daran gedacht ist, die Platine dauerhaft mit den Larnpenkontaktstiften verbunden zu lassen, ist anzumerken, dass die Platine bei jeder Handhabung einer Lampe auf deren Kontaktstifte aufzufädeln ist und im Falle eines Lampenwechsels von der zu entfernenden Lampe abgezogen werden muss.

Hiervon ausgehend liegt der Erfindung deshalb die Aufgabe zugrunde, eine Lampenfassung der vorgenannten Art verfügbar zu machen, die sich sehr leicht handhaben lässt und im Bedarfsfall stets zuverlässig zur Verfügung steht.

Die Lösung dieser Aufgabe besteht in den Merkmalen des unabhängigen Anspruchs 1. Dem gemäß ist die Erfindung gekennzeichnet durch ein Betätigungsglied für den Rotor der Lampenfassung, das flach und im wesentlichen scheibenförmig ausgebildet und an der Ansichtsflache des Rotors befestigt ist und dabei ein im Bedienteil angeordneter Schlitz mit dem Führungsschlitz fluchtet und dadurch, dass das Bedienteil wenigstens einen im wesentlichen radial zur Lampenachse ausgerichteten Betätigungsarm aufweist, der über den Umfang des Fassungskörpers vorsteht.

Da das Bedienglied im Sinne eines Rotor-Betätigungsorgans am Rotor fest angebracht ist, steht es im Bedarfsfall stets zur Verfügung und kann nicht verloren gehen. Eine einfache Handhabung ist gewährleistet, da das Bedienglied zumindest über den Umfang des Fassungskörpers vorsteht, der in der Regel nicht größer ist als der Lampensockeldurchmesser. Ansonsten kann die Ausladung des Bedienglieds selbstverständlich auch so ausgelegt sein, dass sie den Umfang des Lampensockels überragt.

Die Erfindung weist darüber hinaus weitere Vorteile auf Das am Rotor befestigte Bedienglied überträgt die von Hand ausgeübten Betätigungskrafte unmittelbar auf den Rotor, der dann seinerseits die Lampenkontaktstifte in Drehrichtung mitnimmt. Es werden demnach die Lampenkontaktstifte schonend vom Rotor und nicht über ein krafteinleitendes Werkzeug beaufschlagt Ein weiterer Vorteil der Erfindung besteht darin, dass das Bedienglied ein sehr einfaches, kleines Bauteil darstellt, dass z.B. als Spritzgießteil aus Kunststoff in einem wenig aufwändigen Spritzgießwerkzeug gefertigt werden kann. Zusätzlich weist die Erfindung den Vorzug auf, dass handelsübliche Rotorfassungen mit diesem Bedienglied nachträglich, d.h. nach Abschluss ihrer grundlegenden Herstellung ausgerüstet werden können. Eine erfindungsgemäße Lampenfassung benötigt daher keine besondere Fertigungsstufe in einem Produktionsprozess Dadurch vereinfacht sich die Disposition beim Fassungshersteller, der lediglich die aktuell benötigte Anzahl an Standardfassungen mit einem Bedienglied auszurüsten braucht

In konstruktiver Ausgestaltung der Erfindung kann das Bedienglied im wesentlichen form- und/oder rastschlüssig mit dem Rotor verbunden sein, also beispielsweise daran fest angeklemmt oder angerastet sein.

Gemäß einem bevorzugten Ausführungsbeispiel kann das Bedienglied auf seiner dem Rotor zugewandten Rückseite mit wenigstens einem Steck- oder Rastzapfen versehen sein zum Eingriff in wenigstens einen komplementären Durchbruch des Rotors. Diese Ausführung ist vornehmlich für Rotorfassungen besonders interessant, deren Rotor in der Stirnseite sog "Prüfspitzendurchbrüche" aufweist, die das Einführen von Prüfspitzen erlauben, die die hinter diesen Durchbrüchen liegenden Fassungskontakte zum Funktionstest der Leuchte beaufschlagen. Diesbezüglich macht sich die Erfindung das Vorhandensein solcher im Rotor vorhandener Bohrungen zunutze, um darin das Bedienglied mittels korrespondierender Zapfen zu befestigen.

Das Bedienglied kann selbst wiederum Durchbrüche aufweisen, die mit den Prüfspitzenöffnungen des Rotors fluchten und somit die Funktion der Fassungsprüfung weiterhin gewährleisten.

Entsprechend einer weiteren Ausführungsform kann das Bedienglied auf seiner dem Rotor zugewandten Rückseite mit einer Einsenkung versehen sein, deren Umriss an den Umriss des Rotors angepasst ist. Hierdurch ist eine Formanpassung zwischen Bedienglied und Rotor gegeben, die eine optimale Kraftübertragung vom Bedienglied auf den Rotor bei dessen Drehbetätigung garantiert.

Im übrigen wird die Erfindung in ihrer nachfolgenden Beschreibung anhand von in den Zeichnungen dargestellter Ausführungsbeispiele noch weiter verdeutlicht. Es zeigen:
- Fig. 1: einen schematischen Querschnitt durch ein Leuchtengehause mit Blick auf die Innenseite einer darin befindlichen erfindungsgemäßen Lampenfassung.
- Fig. 2: eine Frontansicht einer ähnlichen Lampenfassung,
- Fig 3: eine perspektivische Ansicht der Lampenfassung nach Fig. 2,
- Fig. 4: eine Explosionsdarstellung der Fassung nach den Fig 2 und 3 in einer der Fig. 3 entsprechenden Blickrichtung, und
- Fig. 5: eine Explosionsansicht eines Rotors mit davor verschwenkt dargestelltem Bedienglied, um dessen rückwärtige oder innere Gestaltung zu veranschaulichen.

Eine insgesamt mit 10 bezeichnete Lampenfassung dient in einander gegenüberliegender Anordnung als Fassungspaar zur Halterung und zum elektrischen Anschluss einer nicht gezeigten, zweiseitig gesockelten Leuchtstofflampe.

Eine klassische Einbausituation einer solchen Lampenfassung 10 in einer Leuchte 11 zeigt Fig.1. Von dieser Leuchte 11 sind ein auf einem Strangpressprofil aufbauendes Leuchtengehäuse 12 und ein darin angeordneter Reflektor 13 gezeigt. Wesentlich ist, dass die räumlichen Verhältnisse seitlich neben den Fassungen 10 und also auch neben der von diesen gehaltenen Lampe nur sehr schmale Spalte 14 belassen, die beim Einsetzten oder Auswechseln einer Lampe einen Zugriff mit der Hand nicht erlauben oder allenfalls äußerst umständlich gestalten.

Entsprechend der Erfindung ist daher ein Bedienteil 15 zum Verdrehen des Rotors 19 einer Rotorfassung 10 vorgesehen, welches eine die Lampenfassung 10 überragende Handhabe 16 aufweist, die sich von außen leicht mit der Hand ergreifen lässt. Ausführungsformen dieses Bedienteils 15 und seine Anordnungen werden am besten aus den im weiteren erläuterten Figuren verständlich.

Das Bedienteil 15 weist entsprechend den Fig. 2 bis 5 einen plattenhaften, dünnen Grundkörper 17 auf, der einen mit 18 bezeichneten, einseitig randoffenen Längsschlitz enthält.

In der Lampenfassung 10 und dem drehbar darin aufgenommenen Rotor 19 befinden sich ebenfalls Schlitze 20, die in allgemein bekannter Weise dem Einführen der Sockelkontaktstifte einer röhrenförmigen Leuchtstofflampe dienen. Üblicherweise werden nach dem Einsetzen der Lampe und deren anschließendem Drehen um etwa 90° um ihre Längsachse die Sockelkontaktstifte mit den in der Fassung 10 befindlichen Kontakten in Funktionsstellung gebracht. Zugleich ist dabei die Lampe mit ihren Sockelkontaktstiften quer zu den Führungsschlitzen 20 orientiert, so dass sie nicht aus den Fassungen 10 herausfallen kann.

Erfindungsgemäß wird das Bedienglied 15 mit dem Rotor 19 fest verbunden, z.B. indem es auf die Ansichtsfläche 21 des Rotors 19 aufgeklebt oder mit dem Rotor 19 insbes. mittel Ultraschallschweißen verbunden wird

Alternativ oder zusätzlich dazu kann das Bedienglied 15 auf seiner hinteren Fläche oder Rückseite 22 (Fig. 5) jedoch auch mit Steck- oder Steckrastzapfen 23 versehen sein. Diese dienen zum Eingriff in sog. Prüfspitzendurchbrüche 24, durch die Prüfspitzen eines Funktionstestgeräts zu den dahinter befindlichen Fassungskontakten eingeführt werden können.

Für den Fall, dass die Fassung 10 diese Prüfmöglichkeit auch nach Ausrüstung mit dem Bedienteil 15 behalten soll, so wird das Bedienteil 15, wie in Fig. 1 angedeutet, selbst wiederum mit Durchbrüchen 25 in seinem Grundkörper 17 versehen sein.

Fig 5 zeigt eine auf der Rückseite 22 des Bedienteils 15 vorhandene Einsenkung 26, deren Umriss zum Umfang 27 des Rotors 15 formkomplementär ist und somit einen besonderen Formschluss bei der Verbindung Rotor/Bedienglied erzeugt und im übrigen auch eine Zentrierhilfe zur leichten zuordnungsgerechten Verbindung dieser Teile darstellt

Abschließend sei darauf hingewiesen, dass es zur Erreichung der angestrebten Ziele ausreichend ist, wenn nur eine der beiden einer Lampe zugeordneten Lampenfassungen erfindungsgemäß ausgebildet ist.

## Patentansprüche

1. Lampenfassung (10) für zweiseitig gesockelte, jeweils zwei lampenachsparallele Sockelstifte aufweisende Leuchtstofflampen, mit einem Fassungsgehäuse und darin befindlichen Kontakten sowie mit einem im Fassungskörper drehbar gelagerten Rotor (19), der einen Führungsschlitz (20) zum lampenachsqueren Einführen der Lampensockelstifte aufweist, **gekennzeichnet durch** ein Betätigungsglied (15) für den Rotor (19) der Lampenfassung (10), das flach und im wesentlichen scheibenförmig ausgebildet und an der Ansichtsfläche (21) des Rotors (19) befestigt ist und dabei ein im Bedienteil (15) angeordneter Schlitz (18) mit dem Führungsschlitz (20) fluchtet und **dadurch**, dass das Bedienteil (15) wenigstens einen im wesentlichen radial zur Lampenachse ausgerichteten Betätigungsarm (16) aufweist, der über den Umfang des Fassungskörpers (10) vorsteht.

2. Lampenfassung nach Anspruch 1, **dadurch gekennzeichnet, dass** das Bedienglied (15) im wesentlichen form- und/oder rastschlüssig mit dem Rotor (19) verbunden ist.

3. Lampenfassung nach Anspruch 2, **dadurch gekennzeichnet, dass** das Bedienglied (15) auf seiner dem Rotor (19) zugewandten Rückseite (22) mit wenigstens einem Steck- oder Rastzapfen (23) versehen ist zum Eingriff in wenigstens einen komplementären, vom Führungsschlitz (20) unabhängigen Durchbruch (24) des Rotors (19).

4. Lampenfassung nach einem der vorhergehenden Ansprüche, **dadurch gekennzeichnet, dass** das Bedienglied (15) mit dem Rotor (19) verklebt oder verschweißt ist.

5. Lampenfassung nach Anspruch 4, **dadurch gekennzeichnet, dass** das Bedienglied (15) auf die Ansichtsfläche (21) des Rotors aufgeklebt oder aufgeschweißt ist.

6. Lampenfassung nach einem der vorhergehenden Ansprüche, **dadurch gekennzeichnet, dass** das Bedienglied (15) Durchbrüche (25) aufweist, die mit sog. Prüfspitzenöffnungen (24) des Rotors (19) fluchten.

7. Lampenfassung nach einem der vorhergehenden Ansprüche, **dadurch gekennzeichnet, dass** das Bedienglied (15) auf seiner dem Rotor (19) zugewandten Rückseite (22) mit einer Einsenkung (26) versehen ist, deren Umriss an den Umfang (27) der Ansichtsfläche (21) des Rotors (19) angepasst ist.

8. Lampenfassung nach einem der vorhergehenden Ansprüche, **dadurch gekennzeichnet, dass** das Bedienglied (15) über den Umfang der Lampensockels vorsteht.

## Claims

1. Lamp socket (10) for fluorescent lamps which have a base at both ends and two base pins, which are parallel to the axis of the lamp, in each case, said lamp socket having a socket casing and contacts located therein, and also having a rotor (19) which is rotatably mounted in the socket body and has a guide slot (20) for introducing the lamp base pins transversely to the axis of the lamp,
**characterised by** an actuating member (15) for the rotor (19) of the lamp socket (10), which member is of flat and substantially disc-shaped construction and is fastened to the visible face (21) of the rotor (19) and, at the same time, aligns a slot (18) arranged in the operating part (15) with the guide slot (20), and in that the operating part (15) has at least one actuating arm (16) which is oriented substantially radially in relation to the axis of the lamp and protrudes above the periphery of the socket body (10).

2. Lamp socket according to claim 1, **characterised in that** the operating member (15) is connected to the rotor (19) substantially by shape constraint and/or latching constraint.

3. Lamp socket according to claim 2, **characterised in that** the operating member (15) is provided, on its rear side (22) that faces towards the rotor (19), with at least one plug-in or latching peg (23) for engagement in at least one complementary opening (24) in said rotor (19) which is independent of the guide slot (20).

4. Lamp socket according to one of the preceding claims, **characterised in that** the operating member (15) is bonded or welded to the rotor (19).

5. Lamp socket according to claim 4, **characterised in that** the operating member (15) is bonded or welded onto the visible face (21) of the rotor.

6. Lamp socket according to one of the preceding claims, **characterised in that** the operating member (15) has openings (25) which align with so-called "test-prod apertures" (24) in the rotor (19).

7. Lamp socket according to one of the preceding claims, **characterised in that** the operating member (15) is provided, on its rear side (22) that faces towards the rotor (19), with a depression (26), the outline of which is adapted to the periphery (27) of the visible face (21) of the rotor (19).

8. Lamp socket according to one of the preceding claims, **characterised in that** the operating member (15) protrudes above the periphery of the lamp base.

## Revendications

1. Douille pour lampe (10) pour lampes fluorescentes avec des culots à deux côtés, présentant chaque fois deux tiges de culot parallèles à l'axe de lampe, avec un boîtier de douille et des contacts s'y trouvant, ainsi qu'avec un rotor (19), monté à rotation dans le corps de douille, présentant une fente de guidage (20) pour l'insertion, transversale à l'axe de lampe. des tiges de culot de lampe, **caractérisée par** un organe d'actionnement (15) pour le rotor (19) de la douille de lampe (10), conformé de manière à être plat et sensiblement en forme de disque et fixé à la face visible (21) du rotor (19), et une fente (18), ménagée dans la pièce de manoeuvre (15), étant alors en alignement avec la fente de guidage (20), et par le fait que la pièce de manoeuvre (15) présente au moins un bras d'actionnement (16), orienté sensiblement radialement par rapport à l'axe de lampe, faisant saillie sur la périphérie du corps de douille (10).

2. Douille pour lampe selon la revendication 1, **caractérisée en ce que** l'organe d'actionnement (15) est relié au rotor (19), essentiellement par une liaison par ajustement de formes et/ou par encliquetage.

3. Douille pour lampe selon la revendication 2, **caractérisée en ce que**, sur sa face arrière (22) tournée vers le rotor (19), l'organe d'actionnement (15) est muni d'au moins une tourillon à embrochage ou à encliquetage (23), pour la mise en prise dans au moins une perforation (24) complémentaire, indépendante de la fente de guidage (20), du rotor (19).

4. Douille pour lampe selon l'une des revendications précédentes, **caractérisée en ce que** l'organe d'actionnement (15) est collé ou soudé au rotor (19).

5. Douille pour lampe selon la revendication 4, **caractérisée en ce que** l'organe d'actionnement (15) est collé ou soudé sur la face visible (21) du rotor.

6. Douille pour lampe selon l'une des revendications précédentes, **caractérisée en ce que** l'organe d'actionnement (15) présente des perforations (25), alignées avec ce que l'on appelle des ouvertures pour pointes de touche (24) du rotor (19).

7. Douille pour lampe selon l'une des revendications précédentes, **caractérisée en ce que**, sur sa face arrière (22) tournée vers le rotor (19), l'organe d'actionnement (15) est muni d'un enfoncement (26), dont le contour est adapté à la périphérie (27) de la face visible (21) du rotor (19)

8. Douille pour lampe selon l'une des revendications précédentes, **caractérisée en ce que** l'organe de manoeuvre (15) fait saillie hors de la périphérie du culot de lampe.
